# EUROPÄISCHE PATENTSCHRIFT

(11) **EP 2 283 937 B1**
(45) Veröffentlichungstag und Bekanntmachung des Hinweises auf die Patenterteilung: **18.12.2013**
(21) Anmeldenummer: 10172124.9
(22) Anmeldetag: 06.08.2010
(51) Int. Cl.: B07C 3/14

(54) **Verfahren und Vorrichtung zum Transportieren von Gegenständen an von Bildmustern abhängende Zielpunkte**
Method and device for transporting objects to destinations depending on pattern images
Procédé et dispositif de transport d'objets sur des points cible dépendant de motifs

(30) Priorität: 07.08.2009 DE 102009036626
(43) Veröffentlichungstag der Anmeldung: 16.02.2011
(73) Patentinhaber: Siemens Aktiengesellschaft, 80333 München (DE)
(72) Erfinder: Li, Zhe, 78467 Konstanz (DE); Neschen, Martin, 78467 Konstanz (DE); Schulte-Austum, Matthias, 78315 Radolfzell (DE); Wilke, Wolf-Stephan, 78467 Konstanz (DE)

(56) Entgegenhaltungen:
- EP-A2- 1 927 937
- DE-A1-102007 038 186
- DE-C1- 19 836 767
- DE-U1- 20 218 212

## Beschreibung

Die Erfindung betrifft ein Verfahren und eine Vorrichtung zum Transportieren von Gegenständen, insbesondere von Postsendungen, an von Bildmustern abhängende Zielpunkte.

Häufig wird eine große Anzahl gleichartiger Gegenstände, z. B. viele Exemplare einer Zeitschriftenausgabe, auf dem Postweg an die jeweiligen Empfänger verschickt. In der Regel können einige dieser Postsendungen nicht an den Empfänger zugestellt werden, weil die Empfängeradresse auf der Postsendung nicht mehr gültig ist. Solche Postsendungen sollen oft an den Absender zurückgesandt werden. Das Problem tritt auf, dass die Absenderadresse auf der Postsendung gar nicht von außen lesbar ist oder jedenfalls schwieriger lesbar ist als die Empfängeradresse.

In DE 19836767 C1 werden ein Verfahren und eine Vorrichtung zum Bearbeiten von Postsendungen, die an den jeweiligen Absender zurückzuschicken sind, beschrieben. Beispielsweise stellt ein Zusteller fest, dass ein als Postsendung transportierter Katalog nicht an denjenigen Empfänger zugestellt werden kann, der auf der Postsendung angegeben ist, und versieht die Postsendung mit einem Rücksendevermerk. Diese Postsendung durchläuft erneut einen Sortierprozess. Ein Abbild von jeder zurückzusendenden Postsendung wird erzeugt. Diese Abbilder enthalten Bereiche mit Abbildern von Absenderadressen. Ähnlichkeiten derjenigen Bereiche in den Abbildern, die Absenderadressen zeigen, werden ermittelt. Diejenigen Abbilder, die zureichend ähnlich sind, werden als Abbilder von Postsendungen behandelt, die alle an denselben Absender zurückzutransportieren sind. In einer Videocodierstation liest ein Bearbeiter die Absenderangaben in einem dieser Abbilder und gibt sie in ein Datenerfassungsgerät ein. Alle Postsendungen mit gleichartigen Absender-Abbildern werden an diesen einen erkannten Absender zurückgesandt.

In DE 102006059525 B3 wird ein Verfahren beschrieben, um den Transport von Postsendungen zu überprüfen. Festgestellt wird, ob eine Postsendung, die zweimal eine Sortieranlage durchläuft, beim zweiten Durchlauf korrekt wiedererkannt wird, ohne dass eine eindeutige Kennung auf die Postsendung aufgedruckt wird.

In DE 102007038186 B4 wird ein Verfahren beschrieben, bei dem ein Versender eine Menge mit vielen gleichartigen Postsendungen ein Abbild einer Oberfläche dieser gleichartigen Postsendungen an einen Transporteur sendet. Diese Postsendungen werden gemeinsam mit anderen Postsendungen in einer Sortieranlage sortiert. Unter Verwendung des Abbilds wird entschieden, ob eine zu sortierende Postsendung zu dieser Menge gehört oder nicht.

In EP 1622065 B1 und AU 2005203141 A1 wird ein Verfahren vorgeschlagen, bei dem Postsendungen identifiziert werden, die an den gleichen Empfänger zu senden sind.

In US 20080008376 A1 wird ein Verfahren beschrieben, um einen Freimachungsvermerk ("postal indicia") auf dem Briefumschlag einer Postsendung zu identifizieren. Eine "region of interest" wird identifiziert, und in dieser "region of interest" wird mindestens ein Kandidat gefunden. Von jedem Kandidat wird ein Satz von Merkmalswerten berechnet, wofür ein Abbild des Umschlags erzeugt und ausgewertet wird. Jeder Kandidat wird mit Hilfe dieser Merkmalswerte klassifiziert.

In US 20070239848 A1 wird ein Verfahren beschrieben, um ein Abbild einer Postsendung zu skalieren ("to normalize"). Hierfür werden zwei Abbilder der Postsendung erzeugt. Neben die Postsendung wird jedes Mal ein Logo positioniert. Das Abbild des Logos wird zum Skalieren des Abbilds verwendet.

In EP 0 700 515 B1 wird eine Vorrichtung ("inspection apparatus 11") beschrieben, die Objekte gemäß ihrer jeweiligen Oberflächenbeschaffenheit ("surface characteristics") klassifiziert. Jedes Objekt ("ceramic tile 31") wird von einem Förderband 30 unter einer Videokamera 14 vorbeitransportiert, vgl. Fig. 2. Die Videokamera 14 besitzt einen IR-Filter 36 und eine Zoom-Linse 35 und wird von einem Mikrokontroller 17 geregelt. Eine Bildauswerteeinheit 18 wertet Bilder von der Videokamera 14 aus. In einer Trainingsphase wird die Prüfvorrichtung 11 trainiert, um zu lernen, nach welchen Merkmalen die Bilder zu untersuchen sind, um die Objekte ("ceramic tiles") zu klassifizieren. Hierzu wird eine Stichprobe von Objekten an der Videokamera 14 vorbeitransportiert. Die Vorrichtung wendet viele "feature determining algorithms" und "statistical analysis routines" an und wählt einige davon aus. Um einige Algorithmen auszuwählen, werden zwei Kriterien verwendet: Die Fähigkeit zur Untersuchung zwischen verschiedenen Qualitätsstufen ("optimum discrimination") und der Rechenaufwand. In einer nachfolgenden Klassifikationsphase wird ein Objekt anhand eines Abbilds in Echtzeit ausgewertet. Fig. 3 beschreibt die Trainingsphase näher. In einem Schritt 74 wird ein Abbild eines Objekts mit mehreren "feature extraction algorithms" untersucht, um jeweils den Grad festzustellen, mit dem ein Abbild eines Objekts bestimmte Merkmale aufweist. Im Schritt 77 werden Verfahren ausgewählt. Ein "feature ranking algorithm" ermittelt diejenigen Merkmale ("features"), die am besten die Objekte in verschiedenen Qualitätsstufen ("gradings") unterteilen. Vorgegeben sind mehrere Qualitätsstufen. Beispielhaft werden die Verfahren "n-means clustering" und "k-nearest neighbours" genannt, außerdem "membership based classification" ähnlich der "fuzzy logic".

In DE 197 51 862 A1 werden ein Verfahren und eine Vorrichtung beschrieben, um bandgeförderte Objekte zu identifizieren. Die Objekte sind z. B. Abfallgegenstände. Ein erster Trennkomplex 1 umfasst einen Endlos-Bandförderer 4 mit einem Förderband 7. Oberhalb des Bandförderers 4 sind eine Farbkamera 12, ein NIR-Spektrometer 13 mit einem NIR-Sensor 14 und ein optischer Abtastkopf 15 angebracht. Die Farbkamera 12 erkennt einen Erfassungsbereich 17 auf dem Förderband 4, der Abtastkopf 15 einen Erfassungsbereich 18, ebenfalls auf dem Förderband 4. Die Farbkamera 12 erfasst die Gestalt und die Oberflächenbeschaffenheit von Objekten im Erfassungsbereich 17, der Abtastkopf 15 die Materialbeschaffenheit von Objekten im Erfassungsbereich 18. Ein Rechner 16 wertet Messdaten von den Erfassungsbereichen 17, 18 aus und wendet ein Bildanalyseverfahren an, um Objekte hinsichtlich Form, Größe, Buntheit, Textur u. ä. zu klassifizieren und hinsichtlich ihrer Lage zu erfassen. An den ersten Trennkomplex 1 von DE 197 51 862 A1 schließt sich eine Verblasdüsenleiste 10, ein zweiter Trennkomplex 2 eine weitere Verblasdüsenleiste 11 und ein dritter Trennkomplex 3 an. Einzelne Objekte werden von einer Verblasdüsenleiste 10, 11 gezielt seitlich weggeblasen. Die verbleibenden Objekte werden von einem Förderband 8 des zweiten Trennkomplexes 2 und von einem Förderband 9 des dritten Trennkomplexes 3 weitertransportiert. Jeweils eine Kamera 22, 26 erzeugt Abbilder von Objekten auf dem Förderband 8, 9. Anhand dieser Farbbilder wird ein Objekt identifiziert, von dem bereits die Farbkamera 12 des ersten Trennkomplexes 1 ein Abbild erzeugt hat. Die abgespeicherten NIR-Messwerte dieses Objekts, die vom NIR-Spektrometer 13 gemessen wurden, werden ermittelt, ohne dass eine erneute NIR-Messung erforderlich ist.

In DE 195 01 996 A1 wird ein Verfahren beschrieben, um eine Stückgut-Sortieranlage zu steuern. Ein zu fördernder Gegenstand wird mittels einer Eingangs-Identifikation identifiziert und seine Position sowie Charakteristika werden erfasst, indem ein Abbild des Gegenstands ausgewertet wird. Später wird das Objekt erneut identifiziert, und Steuerbefehle für die Sortieranlage werden erzeugt.

In DE 43 20 331 A1 wird ein Verfahren beschrieben, um Hohlkörper zu sortieren. Abbilder der Hohlkörper (Flaschen, Dosen, etc.) werden erzeugt. Anhand optisch erfassbarer Merkmale werden die Objekte getrennt, z. B. nach Glas oder Kunststoff.

In EP 1927937 A2 werden ein Verfahren und eine Vorrichtung beschrieben, um Postwertzeichen ("certificated stamps") auf Postsendungen zu erkennen. Eine "postage stamp detection section 15" entdeckt anhand von Farben ein Postwertzeichen auf einer Postsendung, vgl. Fig. 1. Eine "postage stamp area extraction section 17" bereitet ein Abbild von einer Postsendung auf, um ein rechnerverfügbares Abbild des Postwertzeichens auf dieser Postsendung zu liefern. Dies wird nacheinander für mehrere Postsendungen durchgeführt. Eine "postage stamp clustering section 18" speichert dergestalt erzeugte Postwertzeichen-Abbilder ab, bis eine Maximal-Anzahl von abgespeicherten Abbildern erreicht ist. Anschließend wird zufällig ein Postwertzeichen-Abbild aus dem Datenspeicher ausgewählt. Zu diesem Abbild ähnliche Abbilder werden ermittelt. Die ähnlichen Abbilder bilden eine erste Gruppe von Postwertzeichen. Auf die gleiche Weise wird eine zweite Gruppe von Postwertzeichen ermittelt und so fort. Eine "postage stamp template registering candidate section 19" wählt Gruppen mit vielen Mitgliedern aus und gewichtet diese Gruppen daraufhin. In DE 20218212 U1 werden eine Vorrichtung und ein Verfahren beschrieben, welche automatisch einen Adressblock auf einer Postsendung erkennen und einen erkannten Adressblock markieren. Hierbei wird eine Differenz zwischen Bildern zweier aufeinanderfolgender Postsendungen ermittelt.
Der Erfindung liegt die Aufgabe zugrunde, ein Verfahren und eine Vorrichtung zum Transportieren von Gegenständen zu Zielpunkten bereitzustellen, bei der Bildmuster auf den Gegenständen beim Transport ausgewertet werden, wobei die Notwendigkeit vermieden wird, manuell rechnerverfügbare Beschreibungen von Bildmustern einzugeben.

Die Aufgabe wird durch ein Verfahren mit den Merkmalen des Anspruchs 1 und eine Vorrichtung mit den Merkmalen des Anspruchs 9 gelöst. Vorteilhafte Ausgestaltungen sind in den Unteransprüchen angegeben.

Die lösungsgemäße Vorrichtung umfasst
- eine Klassifizierungs-Vorrichtung,
- eine Sortieranlage und
- einen Bildmuster-Datenspeicher.

Die Klassifizierungs-Vorrichtung weist ein Bildaufnahmegerät und einen Gruppierer auf. Die Sortieranlage weist ebenfalls ein Bildaufnahmegerät sowie einen Bildmuster-Erkenner auf.

Lösungsgemäß werden zunächst eine Trainingsphase und anschließend eine Sortierphase durchgeführt. Die Sortieranlage wird mindestens in der Sortierphase verwendet.

In der Trainingsphase wird eine vorgegebene Stichprobe mit zu transportierenden Gegenständen verwendet. Folgende Schritte werden lösungsgemäß in der Trainingsphase durchgeführt:

Die zu transportierenden Gegenständen der Stichprobe durchlaufen die Klassifizierungs-Vorrichtung.

Das Bildaufnahmegerät erzeugt von jedem Gegenstand der Stichprobe jeweils mindestens ein Abbild.

Der Gruppierer stellt automatisch fest, welche verschiedenen Bildmuster auf jeweils mindestens einem Gegenstand der Stichprobe dargestellt werden. Hierbei wendet der Gruppierer eines Clustering-Verfahrens auf die Abbilder der Stichprobe an.

Die dergestalt ermittelten Bildmuster werden in dem Bildmuster-Datenspeicher abgespeichert.

In der Sortierphase werden lösungsgemäß für jeden zu transportierenden Gegenstand die folgenden Schritte durchgeführt:
- Der zu transportierende Gegenstand durchläuft die Sortieranlage.
- Das Bildaufnahmegerät erzeugt von dem zu transportierenden Gegenstand mindestens ein Abbild.
- Der Bildmuster-Erkenner stellt automatisch fest, ob auf dem Gegenstand ein Bildmuster dargestellt wird, das in dem Bildmuster-Datenspeicher abgespeichert ist, und wenn ja welches. Hierfür wertet der Bildmuster-Erkenner das Abbild des Gegenstands aus.
- die Sortieranlage ermittelt dann, wenn auf dem Gegenstand ein abgespeichertes Bildmuster dargestellt wird, unter Verwendung des Bildmusters einen Zielpunkt, an den dieser Gegenstand zu transportieren ist.
- die Sortieranlage löst einen Transport des Gegenstands zu diesem Zielpunkt aus.

Die Erfindung spart die Notwendigkeit ein, dass in einer Trainingsphase ein Bearbeiter rechnerverfügbare Beschreibungen von Bildmustern verfügbar macht, so dass die Sortieranlage diese Bildmuster für die Sortierphase verwenden kann. Dies ist insbesondere dann von Vorteil, wenn laufend neue Bildmuster auf Gegenständen hinzukommen, so dass eine Trainingsphase mit manueller Eingabe stets zu spät kommen würde.

Die Erfindung spart weiterhin die Notwendigkeit ein, dass ein Versender von Gegenständen eine rechnerverfügbare Beschreibung eines Bildmusters an die Sortieranlage übermittelt. Es genügt, dass der Versender - oder ein Dritter - Gegenstände mit dem Bildmuster zur Verfügung stellt.

Vorzugsweise wird die Sortieranlage auch für die Trainingsphase verwendet. Dadurch lassen sich Bestandteile der Sortieranlage, z. B. das Bildaufnahmegerät, in beiden Phasen verwenden.

Vorzugsweise wird das Clustering-Verfahren so durchgeführt, dass Gruppen von Abbildern gebildet werden, wobei jede Gruppe mindestens zwei Abbilder umfasst, die das gleiche Bildmuster zeigen. Möglich ist auch, eine Mindestanzahl von Abbildern pro Clustern festzulegen, die deutlich größer als 2 ist.

Vorzugsweise werden mehrere Bild-Merkmale vorgegeben. Durch Auswertung eines Abbilds wird ermittelt, welchen Wert jedes Merkmal für dieses Abbild annimmt. Dadurch wird ein Merkmalswerte-Vektor für das Abbild erzeugt. Im Bildmuster-Datenspeicher werden charakteristische Merkmalswerte-Vektoren für die Bildmuster abgespeichert. In der Sortierphase wird für jeden zu transportierenden Gegenstand jeweils ein MerkmalswerteVektor erzeugt und mit den abgespeicherten Merkmalswerte-Vektoren verglichen. Dadurch lässt sich besonders schnell entscheiden, ob und wenn ja welches Bildmuster auf dem Gegenstand dargestellt ist.

Das lösungsgemäße Verfahren und die lösungsgemäße Vorrichtung lassen sich z. B. für den Transport von flachen Postsendungen, Paketen, Frachtstücken, Gepäckstücken oder Werkstücken in einer Fertigung verwenden.

Im Folgenden wird die Erfindung anhand eines Ausführungsbeispiels beschrieben. Dabei veranschaulichen:
- Fig. 1: den ersten Durchlauf von Postsendungen durch eine Sortieranlage, wobei Bildmuster per Clustering er- kannt werden;
- Fig. 2: den zweiten Durchlauf von Postsendungen durch die Sortieranlage von Fig. 1, wobei die Erkennungsergeb- nisse aus dem ersten Durchlauf angewendet werden;

Im Ausführungsbeispiel wird das Verfahren angewendet, um Bildmuster auf Postsendungen zu erkennen. Die Postsendungen sind beispielsweise Exemplare einer Ausgabe einer Zeitschrift oder eines Katalogs, die auf dem Postweg versandt werden. Die Postsendungen können flach sein oder auch Pakete oder Frachtstücke sein. Binnen weniger Tage soll ein Post-Dienstleister viele gleichartige Exemplare zusammen mit anderen Postsendungen an ihre jeweiligen Empfänger zuzusenden.

Die Bildmuster sind z. B. Logos oder Embleme, mit denen Absender ihre Postsendungen versehen. Das Bildmuster kennzeichnet den Absender und ist z. B. eine geschützte Bildmarke. Natürlich kann das Bildmuster Buchstaben einer natürlichen Sprache oder andere Zeichen enthalten.

Das Bildmuster auf einer Postsendung soll insbesondere dann erkannt werden, wenn die Postsendung nicht an denjenigen Empfänger zugestellt werden kann, dessen Postadresse auf der Postsendung angegeben ist. Beispielsweise ist der der Empfänger unbekannt verzogen. Oder der Empfänger ist zwar umgezogen und hat seine neue Adresse dem Post-Dienstleister mitgeteilt. Jedoch soll die Postsendung aufgrund einer Vorausverfügung ("endorsement") des Absenders nicht an die neue Adresse nachgesandt werden. Vielmehr soll entweder die Postsendung vernichtet werden, und eine Benachrichtigung über die Nichtzustellung der Postsendung soll an den Absender übermittelt werden ("sender notification"). Oder die Postsendung versehen mit einer Information über die neue Adresse soll an den Absender zurückgesandt werden. Möglich ist, dass die Postsendung mit einer Vorausverfügung ("endorsement") versehen ist, die festlegt, was mit der Postsendung geschehen soll, wenn die Postsendung nicht an diejenige Adresse gesandt werden kann, die auf der Postsendung angegeben ist.

In den gerade beschriebenen Fällen ist es erforderlich, die Absenderadresse zu ermitteln. Falls ein Bildmuster des Absenders auf der Postsendung erkannt werden kann, so wird es erleichtert, die zurückzusendenden Postsendungen nach den jeweiligen Absendern zu sortieren. Beispielsweise sind in einer Bildmuster-Adressen-Datenbank des Post-Dienstleisters die Adressen und Bildmuster von registrierten Absendern abgespeichert. Möglich ist auch, ein Verfahren durchzuführen, wie es in DE 19836767 C1 beschrieben ist. Erkannt werden diejenigen Postsendungen, die mit je einer Darstellung derselben Postsendung versehen sind. Die Zustelladresse desjenigen Versenders, der Postsendungen mit dieser Bildmarke versehen hat, wird ermittelt, wofür ein Abbild einer Postsendung mit dieser Bildmarke ausgewertet wird. Die Zustelladresse des Absenders wird z. B. automatisch per Zeichenerkennung ("Optical Character Recognition", OCR) oder manuell per Videocodierung ermittelt.

Die erkannten Bildmuster sowie weitere Angaben zum Absender auf der Postsendung werden mit dieser Datenbank verglichen. Möglich ist es, nach erfolgreichem Vergleich die Postsendungen nach Absendern zu gruppieren, um alle Postsendungen an denselben Absender gemeinsam zustellen zu können. Im einfachsten Fall reicht es aus, die zurückzusendenden Postsendungen nach Absender-Bildmustern zu sortieren, ohne dass notwendigerweise automatisch die Absenderadresse bereits während des Sortierens entziffert wird.

In einer anderen Ausgestaltung liefert ein Versender eine Menge gleichartiger Postsendungen, z. B. die Zeitschriften-Exemplare einer Ausgabe, ohne Zustelladresse und versehen mit seinem eigenen Bildmuster zum Post-Dienstleister. Außerdem übermittelt der Versender eine Adressliste mit Zustelladressen an den Post-Dienstleister, vorzugsweise in rechnerverfügbarer Form. An jede Zustelladresse in dieser Adressliste soll jeweils mindestens ein Exemplar der Menge gleichartiger Postsendungen zugestellt werden. Möglich ist, dass die Adressliste für jede Zustelladresse die Anzahl von Exemplaren, die an diese Zustelladresse zuzustellen sind, enthält.

Der Post-Dienstleister wertet die Adressliste aus und versieht jedes Exemplar mit einer Zustelladresse aus der Adressliste. Hierbei sind die gleichartigen Postsendungen von anderen Postsendungen aufgrund des gleichen Bildmusters zu unterscheiden.

In einer Trainingsphase, also einem ersten Verfahrensschritt des Ausführungsbeispiels, wird eine Stichprobe mit Bildmuster-Abbildern erzeugt und ausgewertet. Fig. 1 veranschaulicht den ersten Verfahrensschritt. In einem ersten Durchlauf von Postsendungen durch eine Sortieranlage werden Bildmuster per Clustering erkannt.

Hierfür durchläuft eine bestimmte Menge von Postsendungen Ps-a, Ps-b, ..., Ps-n eine Sortieranlage, z. B. alle Postsendungen, die an einem bestimmten Tag die Sortieranlage erreichen. Eine Kamera 1 der Sortieranlage erzeugt von jeder Postsendung Ps-a, Ps-b, ... mindestens ein Abbild Abb-a, Abb-b, .... Möglich ist, dass mehrere Kameras mehrere Abbilder von derselben Postsendung aus verschiedenen Richtungen erzeugen, um auch Absenderangaben auf der Rückseite einer flachen Postsendung zu erfassen oder weil die Postsendung ein Paket ist und sechs Oberflächen dafür in Betracht kommen, die Absenderangaben zu zeigen. Ebenfalls ist möglich, dass zunächst ein Abbild Abb-a, Abb-b, ... erzeugt und ausgewertet wird und nur dann, wenn dieses eine Abbild nicht die Empfängeradresse oder nicht die Absenderadresse zeigt, die Postsendung gewendet wird und ein weiteres Abbild erzeugt wird.

Einige oder viele dieser Abbilder Abb-a, Abb-b, ... enthalten Bildmuster verschiedener Absender der Postsendungen Ps-a, Psb, .... Andere Abbilder enthalten keine Bildmuster.

Die n Abbilder Abb-a, Abb-b, ... werden ausgewertet. In einer Ausführungsform werden die n Abbilder vor der eigentlichen Auswertung orientiert und skaliert. Durch das Orientieren wird sichergestellt, dass in allen Abbildern mit gleichen Bildmuster das Bildmuster in der gleichen Orientierung erscheint, also nicht einmal aufrecht stehend und einmal auf dem Kopf stehend. Vorzugsweise werden die Abbilder anhand der jeweiligen Empfängeradresse im Abbild orientiert. Durch das Skalieren werden alle Abbilder auf dieselbe Größe normiert, auch wenn die Abbilder von unterschiedlich großen Postsendungen stammen. Möglich ist auch, die eigentliche Auswertung durchzuführen, ohne vorab die Abbilder zu orientieren und zu skalieren.

Bei der eigentlichen Auswertung wird in einer Ausgestaltung zunächst in jedem Abbild nach demjenigen Bereich gesucht, der Angaben zum Absender der Postsendung enthält. In diesem Bereich könnte eine Abbildung eines Bildmusters des Absenders enthalten sein. Möglich ist natürlich, dass einzelne Abbilder keinerlei Absenderangaben enthalten.

Zunächst wird versucht, diesen Bereich mit Absenderangaben automatisch zu ermitteln. Möglich ist, dass vorgegeben wird, dass ein interessierendes Bildmuster stets in einem bestimmten Bereich der Postsendung zu suchen ist, z. B. im oberen linken Quadranten oder der linken Hälfte der Postsendung, um so ein Bildmuster eines Absenders von einem Freimachungsvermerk zu unterscheiden.

Gelingt es nicht, in einem Abbild eine Absenderangabe zu ermitteln, wird in einer Ausgestaltung das Abbild auf einem Bildschirmgerät einer Videocodierstation dargestellt. Ein Bearbeiter markiert im dargestellten Abbild den Bereich, der die Absenderangaben enthält, oder gibt ein, dass das Abbild keine Absenderangaben enthält. Beispielsweise positioniert der Absender mittels einer Maus ein Rechteck um den Bereich mit der Absenderangabe. Möglich, aber nicht erforderlich ist, dass der Bearbeiter die Absenderadresse selber eingibt. Ein Bildmuster kann er aber nicht eingeben, zumindest wenn sie aus mehr als einem Text besteht oder einen Text in bestimmter Typographie zeigt.

Vorgegeben werden m Merkmale, die sich durch Auswertung eines Postsendungs-Abbilds berechnen lassen. Für jedes einer Postsendung der Stichprobe wird jeweils ein Merkmalswertevektor mit m Merkmalswerten erzeugt, indem das jeweilige Abbild Abb-a, Abb-b, ... der Postsendung automatisch ausgewertet wird. Dieser Merkmalswertevektor gibt an, welche m Werte die m Merkmale für diese Postsendung annehmen.

Einige dieser m Merkmale geben die Farbverteilung auf der Postsendung an. Hierfür wird das Spektrum der sichtbaren Farben in endlich viele Farbbereiche ("Farbkanäle") unterteilt. Für jeden Farbbereich werden Parameter derjenigen Fläche im Abbild Abb-a, Abb-b, ... berechnet, die Bildpunkte mit Farbtönen aus diesem Farbbereich umfasst ("Farbbereichs-Fläche"). Zu diesen Parametern gehören z. B. die Größe der Farbbereichs-Fläche selber, die Kantenlänge eines die Fläche umschreibenden Quadrats, die Diagonalen einer umschreibenden Ellipse, der Schwerpunkt und die Umfangslänge der Farbbereichs-Fläche. Möglich ist es, das Abbild der Postsendung in Bereiche zu unterteilen, z. B. in vier Quadranten, und die jeweiligen Parameter der Farbbereichs-Fläche in jedem Quadranten zu berechnen.

Weitere Merkmale können aus der Verteilung und Häufigkeit von Grauwerten resultieren, wofür ein Raster über das Abbild gelegt wird. Derartige Verfahren sind z. B. bekannt, um Postsendungen wiederzuerkennen, ohne sie mit einer Markierung zu versehen ("Fingerprint", "Virtual ID").

Eine Cluster-Bildungs-Einrichtung 3 wendet ein Clustering-Verfahren an. Unter "cluster analysis" oder auch "clustering" wird allgemein ein Verfahren verstanden, bei dem eine menge von Objekten, die durch jeweils einen Merkmalswertevektor beschrieben sind, auf Gruppen aufgeteilt werden, wobei die Objekte einer Gruppe zueinander ähnlich sind. "Clustering" ist ein Verfahren des "unsupervised learning" und wird z. B. in den Gebieten "machine learning", "data mining, "pattern recognition", "image analysis" und "bioinformatics" angewendet. Beispiele für Clustering-Verfahren sind "k-means clustering", "fuzzy c-means clustering", "QT clustering algorithm", "locality-sensitive hashing" und graphentheoretische Modelle.

Für das Clustering-Verfahren des Ausführungsbeispiels wird ein Abstandsmaß zwischen zwei Merkmalswertevektoren vorgegeben. Die Abstände zwischen jeweils zwei Merkmalswertevektoren der Stichprobe werden berechnet. Bei n Abbildern Abb-a, Abb-b, ... der Stichprobe sind dies n * (n-1) / 2 Abstandsberechnungen. Alle Abbilder, deren Abstände gemäß diesem Abstandsmaß kleiner sind als eine vorgegebene Schranke, werden als Abbilder einer Gruppe (eines "Clusters") behandelt, die das gleiche Bildmuster zeigen.

Vorzugsweise werden die Gruppen ("Cluster") so berechnet, dass in jede Gruppe mindestens zwei Abbilder der Stichprobe fallen.

Durch diese Anwendung eines Clustering-Verfahrens erkennt die Cluster-Bildungs-Einrichtung 3 automatisch, welche verschiedenen Bildmuster in den Abbildern Abb-a, Abb-b, ... enthalten sind. Das gleiche Bildmuster, z. B. das gleiche Logo eines Zeitschriftenverlags, kann auf unterschiedlichen Postsendungen desselben Absenders in unterschiedlichen Größen und - aufgrund von Variationen beim Druckvorgang und von Umgebungsbedingungen beim Aufnehmen der Abbilder - in unterschiedlichen Ausgestaltungen auftreten. Daher bildet die Cluster-Bildungs-Einrichtung 3 beim Anwenden des Clustering-Verfahren Gruppen von annähernd gleichartigen Bildmustern.

Die erkannten Gruppen von gleichartigen Bildmustern werden in einer Bildmuster-Datenbank 4 oder einem sonstigen geeigneten Datenspeicher abgespeichert. Dadurch wird automatisch eine Bildmuster-Datenbank 4 mit Referenz-Bildmustern erzeugt. Vorzugsweise wird jede Gruppe dadurch abgespeichert, dass in der Bildmuster-Datenbank 4 eine rechnerverfügbare Beschreibung desjenigen Bereichs im Raum der möglichen Merkmalswertevektoren abgespeichert wird, in dem alle Merkmalswertevektoren dieser Gruppe liegen. Möglich ist auch, ein charakteristischer Merkmalswertevektor oder ein charakteristisches Abbild aus dieser Gruppe abzuspeichern. Möglich, aber nicht erforderlich, ist es, zusätzlich aus den Abbildern jeweils ein Bildmuster zu extrahieren und eine Beschreibung dieses Bildmusters abzuspeichern.

In einer Sortierphase, also einem zweiten Verfahrensschritt des Ausführungsbeispiels, durchlaufen erneut Postsendungen die Sortieranlage. Im Ausführungsbeispiel wird die Sortieranlage also sowohl für die Schritte der Trainingsphase als auch für die Schritte der Sortierphase verwendet. Fig. 2 veranschaulicht den zweiten Durchlauf von Postsendungen durch die Sortieranlage von Fig. 1, wobei die Erkennungsergebnisse aus der Trainingsphase, also dem ersten Durchlauf angewendet werden

Festgestellt wird, welche Postsendungen an den Absender zurückzusenden sind und wegen welchen Postsendungen eine Benachrichtigung an den Absender erzeugt werden soll. Von jeder solchen Postsendung wird so wie oben beschrieben ein Bildmusters des Absenders, das auf der Postsendung angebracht ist, ermittelt. Ein Bildmuster-Erkenner 5 identifiziert ein Bildmuster auf einer Postsendung und vergleicht dieses Bildmuster mit denjenigen Referenz-Bildmustern, die im ersten Verfahrensschritt automatisch ermittelt und in der Bildmuster-Datenbank 4 abgespeichert wurden.

In einer Ausgestaltung werden alle Postsendungen, die mit verschiedenen Varianten des gleichen Bildmusters versehen sind, in dieselbe Sortierendstelle - oder dieselben Sortierendstellen, wenn nicht alle Postsendungen in eine einzige Sortierendstelle passen - der Sortieranlage ausgeschleust. Diese Postsendungen sind an dieselbe Zustelladresse zurückzusenden.

In einer Ausgestaltung werden alle Postsendungen aus derselben Sortierendstelle in einen Transportbehälter verbracht, z. B. ein Postpaket. Dieser Transportbehälter wird mit der Postadresse des Absenders versehen und an diese Postadresse transportiert. In dieser Ausgestaltung wird die gemeinsame Absenderangabe nicht notwendigerweise während des Sortierens ermittelt, sondern erst dann, wenn der Transportbehälter beschriftet wird.

In einer anderen Ausgestaltung wird zusätzlich während des Sortierens, also in der Sortierphase, die gemeinsame Absenderadresse aller Postsendungen, die an denselben Absender zurückzusenden sind, ermittelt. Hierfür wird eine dieser Postsendungen ausgewählt. Die auf der Postsendung aufgebrachte Absenderadresse wird ermittelt. Zunächst wird versucht, die Absenderadresse auf der ausgewählten Postsendung automatisch zu ermitteln und zu entziffern. Gelingt dies nicht, so wird ein Abbild der Oberfläche der Postsendung auf einem Bildschirm einer Videocodierstation dargestellt. Ein Bearbeiter markiert den Bereich im Abbild, der die Absenderangaben zeigt. Versucht wird, die Adresse in diesem Bereich automatisch zu lesen. Gelingt dies nicht, so gibt der Bearbeiter die Absenderangaben ein.

Möglich ist, dass die Postsendungen eines bestimmten Absenders keine Absenderangaben enthalten, zumindest nicht auf einer von außen sichtbaren Seite. Beispielsweise zeigt eine Ausgabe einer Zeitschrift zwar ein Bildmuster des herausgebenden Verlags im Deckblatt, aber keine Absenderadresse.

In einer Ausgestaltung wird daher im zweiten Durchlauf zusätzlich eine Bildmuster-Adress-Datenbank 6 vorgegeben. Diese Bildmuster-Adress-Datenbank 6 enthält mehrere Datensätze. Jeder Datensatz umfasst jeweils ein Referenz-Bildmuster eines Absenders sowie eine Zustelladresse dieses Absenders. Der Datensatz kann zusätzliche Informationen enthalten, z. B. Informationen für die Abrechnung von Transport-Dienstleistungen, die für diesen Absender erbracht wurden.

Das Bildmuster der ausgewählten Postsendung wird ermittelt. Dieses Bildmuster wird mit Referenz-Bildmustern von Datensätzen der Bildmuster-Adress-Datenbank 6 verglichen. Der Datensatz mit dem ähnlichsten Referenz-Bildmuster wird automatisch ausgewählt. Gelingt diese automatische Auswahl nicht, so wählt ein Bearbeiter das richtige Bildmuster unter automatisch ausgewählten ähnlichen Referenz-Bildmustern aus. Diejenige Zustelladresse, die vom Datensatz mit dem ähnlichsten Referenz-Bildmuster umfasst wird, wird als Zustelladresse für alle Postsendungen mit diesem Bildmuster verwendet. Die Postsendungen werden vorzugsweise gemeinsam an diese Zustelladresse des Absenders transportiert.

**Bezugszeichenliste**

| *Bezugszeichen* | *Bedeutung* |
|---|---|
| 1 | Kamera, die Abbilder von Oberflächen von Postsendungen erzeugt |
| 2 | Ausschleuseinrichtung |
| 3 | Cluster-Bildungs-Einrichtung |
| 4 | Bildmuster-Datenbank |
| 5 | Bildmuster-Erkenner |
| 6 | Bildmuster-Adress-Datenbank |
| 7 | Steuerungseinrichtung |
| Abb-a, Abb-b, ..., Abb-n | Abbilder von Oberflächen der Postsendungen Ps-a, Ps-b, ..., Ps-n |
| Abb-1, Abb-2, ..., Abb-N | Abbilder von Oberflächen der Postsendungen Ps-1, Ps-2, ..., Ps-N |
| m | Anzahl von Merkmalen für das Clustering-Verfahren |
| N | Anzahl der Postsendungen der Stichprobe, die in der Trainingsphase verwendet werden |
| N | Anzahl der Postsendungen, die in der Sortierphase sortiert werden |
| Ps-a, Ps-b, ..., Ps-n | Postsendungen, die im ersten Verfahrensschritt die Sortieranlage durchlaufen und die zur Stichprobe gehören |
| Ps-1, Ps-2, ..., Ps-N | Postsendungen, die im zweiten Verfahrensschritt die Sortieranlage durchlaufen |

## Patentansprüche

1. Verfahren zum Transportieren von Gegenständen zu Zielpunkten,
wobei in einer Trainingsphase die Schritte durchgeführt werden, dass
- eine Stichprobe mit zu transportierenden Gegenständen (Ps-a, Ps-b,...) eine Klassifizierungs-Vorrichtung durchläuft,
- wobei die Klassifizierungs-Vorrichtung ein Bildaufnahmegerät (1) und einen Gruppierer (3) aufweist,
- das Bildaufnahmegerät (1) von jedem Gegenstand (Ps-a, Ps-b,...) der Stichprobe jeweils mindestens ein Abbild (Abb-a, Abb-b, ...) erzeugt,
- der Gruppierer (3) durch Anwendung eines Clustering-Verfahrens auf die Abbilder (Abb-a, Abb-b, ...) automatisch feststellt, welche verschiedenen Bildmuster auf jeweils mindestens einem Gegenstand (Ps-a, Ps-b,...) der Stichprobe dargestellt werden, und
- die dergestalt ermittelten Bildmuster in einem Bildmuster-Datenspeicher (4) abgespeichert werden,
und wobei in einer Sortierphase für jeden zu transportierenden Gegenstand (Ps-1, Ps-2, ...) die Schritte durchgeführt werden, dass
- der zu transportierende Gegenstand (Ps-1, Ps-2, ...) eine Sortieranlage durchläuft,
- wobei die Sortieranlage ein Bildaufnahmegerät (1) und einen Bildmuster-Erkenner (5) aufweist,
- das Bildaufnahmegerät (1) von dem zu transportierenden Gegenstand (Ps-1, Ps-2, ...) mindestens ein Abbild (Abb-1, Abb-2, ...) erzeugt,
- der Bildmuster-Erkenner (5) durch Auswertung des Abbilds (Abb-1, Abb-2, ...) automatisch feststellt, ob auf dem Gegenstand ein in dem Bildmuster-Datenspeicher (4) abgespeichertes Bildmuster dargestellt wird, und wenn ja welches,
- die Sortieranlage dann, wenn auf dem Gegenstand (Ps-1, Ps-2, ...) ein solches Bildmuster dargestellt wird, unter Verwendung des Bildmusters einen Zielpunkt ermittelt, an den dieser Gegenstand zu transportieren ist, und
- die Sortieranlage einen Transport des Gegenstands (Ps-1, Ps-2, ...) zu diesem Zielpunkt auslöst.

2. Verfahren nach Anspruch 1,
**dadurch gekennzeichnet, dass**
die Sortieranlage
- auch den Gruppierer (3) umfasst und
- auch für die Verfahrensschritte der Trainingsphase verwendet wird.

3. Verfahren nach Anspruch 1 oder Anspruch 2,
**dadurch gekennzeichnet, dass**
in der Sortierphase für jedes im Bildmuster-Datenspeicher (4) abgespeicherte Bildmuster die Schritte durchgeführt werden, dass
- ermittelt wird, auf welchen zu transportierenden Gegenständen (Ps-1, Ps-2, ...) dieses Bildmuster dargestellt wird,
- ein gemeinsamer Zielpunkt ermittelt wird, an den alle Gegenstände (Ps-1, Ps-2, ...) mit diesem Bildmuster zu transportieren sind, und
- die Sortieranlage den Transport aller Gegenstände (Ps-1, Ps-2, ...) mit diesem Bildmuster an den ermittelten Zielpunkt auslöst.

4. Verfahren nach Anspruch 3,
**dadurch gekennzeichnet, dass**
für mindestens ein Bildmuster die Ermittlung des Zielpunkts die Schritte umfasst, dass
- einer der Gegenstände mit diesem Bildmuster ausgewählt wird,
- durch Auswertung des mindestens einen Abbilds dieses ausgewählten Gegenstands der Zielpunkt ermittelt wird.

5. Verfahren nach Anspruch 3,
**dadurch gekennzeichnet, dass**
für mindestens ein Bildmuster die Ermittlung des Zielpunkts die Schritte umfasst, dass
ein Bildmuster-Zielpunkte-Datenspeicher (6) vorgegeben wird,
in dem mehrere Referenz-Bildmuster und für jedes Referenz-Bildmuster jeweils eine Zielpunkt-Information abgespeichert sind,
das Bildmuster mit Referenz-Bildmustern im Bildmuster-Zielpunkte-Datenspeicher (6) verglichen wird,
als Ergebnis des Vergleichs ein Referenz-Bildmustern ausgewählt wird und
die Zielpunkt-Information des ausgewählten Referenz-Bildmusters ermittelt und als der gemeinsame Zielpunkt verwendet wird.

6. Verfahren nach einem der Ansprüche 1 bis 5,
**dadurch gekennzeichnet, dass**
mehrere Abbild-Merkmale vorgegeben wird,
der Gruppierer (3) in der Trainingsphase
- für jedes Abbild eines Gegenstands der Stichprobe ermittelt, welchen Wert jedes vorgegebene Merkmal für dieses Abbild jeweils annimmt,
- dadurch für jedes Abbild jeweils einen Merkmalswertevektor berechnet und
- die Merkmalswertevektoren für die Feststellung, welche verschiedenen Bildmuster auf den Gegenständen dargestellt werden, verwendet.

7. Verfahren nach Anspruch 6,
**dadurch gekennzeichnet, dass**
der Gruppierer (3) in der Trainingsphase
- alle Abbilder, deren Merkmalswertevektoren um höchstens eine vorgegebene oder in der Trainingsphase berechnete Schranke voneinander differieren, zu einer Gruppe zusammenfasst und
- automatisch entscheidet, dass in zwei Abbildern, die zu zwei verschiedenen Gruppen gehören, unterschiedliche Bildmuster dargestellt werden.

8. Verfahren nach Anspruch 6 oder Anspruch 7,
**dadurch gekennzeichnet, dass**
der Schritt, die in der Trainingsphase ermittelten Bildmuster im Bildmuster-Datenspeicher (4) abzuspeichern,
den Schritt umfasst, eine rechnerverfügbare Beschreibung eines Bereichs im Raum der möglichen Merkmalswertevektoren abzuspeichern, und
der Schritt, dass der Bildmuster-Erkenner (5) in der Sortierphase automatisch feststellt, ob und wenn ja welches Bildmuster auf einem Abbild dargestellt wird,
die Schritte umfasst, dass der Bildmuster-Erkenner (5)
- für das Abbild einen Merkmalswertevektor berechnet und
- diese Merkmalswertevektor mit den im Bildmuster-Datenspeicher (4) abgespeicherten Merkmalswertevektoren-Beschreibungen zu vergleichen.

9. Vorrichtung zum Transportieren von Gegenständen zu Zielpunkten,
wobei die Vorrichtung
- eine Klassifizierungs-Vorrichtung,
- eine Sortieranlage und
- einen Bildmuster-Datenspeicher (4)
umfasst,
die Klassifizierungs-Vorrichtung ein Bildaufnahmegerät (1) und einen Gruppierer (3) aufweist,
die Sortieranlage ein Bildaufnahmegerät (1) und einen Bildmuster-Erkenner (5) aufweist,
die Vorrichtung dazu ausgestaltet ist, dass in einer Trainingsphase die Schritte durchgeführt werden, dass
- eine Stichprobe mit zu transportierenden Gegenständen (Ps-a, Ps-b,...) die Klassifizierungs-Vorrichtung durchläuft,
- das Bildaufnahmegerät (1) von jedem Gegenstand (Ps-a, Ps-b,...) der Stichprobe jeweils mindestens ein Abbild (Abb-a, Abb-b, ...) erzeugt,
- der Gruppierer (3) durch Anwendung eines Clustering-Verfahrens auf die Abbilder (Abb-a, Abb-b, ...) automatisch feststellt, welche verschiedenen Bildmuster auf jeweils mindestens einem Gegenstand (Ps-a, Ps-b,...) der Stichprobe dargestellt werden, und
- die Vorrichtung die dergestalt ermittelten Bildmuster in einem Bildmuster-Datenspeicher (4) abspeichert, und
die Vorrichtung weiterhin dazu ausgestaltet ist, dass in einer Sortierphase für jeden zu transportierenden Gegenstand (Ps-1, Ps-2, ...) die Schritte durchgeführt werden, dass
- der zu transportierende Gegenstand (Ps-1, Ps-2, ...) eine Sortieranlage durchläuft,
- das Bildaufnahmegerät (1) von dem zu transportierenden Gegenstand (Ps-1, Ps-2, ...) mindestens ein Abbild (Abb-1, Abb-2, ...) erzeugt,
- der Bildmuster-Erkenner (5) durch Auswertung des Abbilds (Abb-1, Abb-2, ...) automatisch feststellt, ob auf dem Gegenstand ein in dem Bildmuster-Datenspeicher (4) abgespeichertes Bildmuster dargestellt wird, und wenn ja welches,
- die Sortieranlage dann, wenn auf dem Gegenstand (Ps-1, Ps-2, ...) ein solches Bildmuster dargestellt wird, unter Verwendung des Bildmusters einen Zielpunkt ermittelt, an den dieser Gegenstand zu transportieren ist, und
- die Sortieranlage einen Transport des Gegenstands (Ps-1, Ps-2, ...) zu diesem Zielpunkt auslöst.

10. Vorrichtung nach Anspruch 9,
**dadurch gekennzeichnet, dass**
die Sortieranlage
- auch den Gruppierer (3) umfasst und
- auch für die Durchführung der Verfahrensschritte der Trainingsphase ausgestaltet ist.

## Claims

1. Method for transporting objects to destinations,
wherein the following steps are performed in a training phase:
- a sample comprising objects (Ps-a, Ps-b,...) that are to be transported passes through a classification device,
- wherein the classification device has an image acquisition device (1) and a grouper (3),
- the image acquisition device (1) in each case generates at least one image (Abb-a, Abb-b, ...) of each object (Ps-a, Ps-b,...) in the sample,
- the grouper (3) automatically establishes, by applying a clustering method to the images (Abb-a, Abb-b, ...), which different image patterns are represented on at least one object (Ps-a, Ps-b,...) of the sample in each case, and
- the image patterns determined in said manner are stored in an image pattern data store (4),
and wherein the following steps are performed in a sorting phase for each object (Ps-1, Ps-2, ...) that is to be transported:
- the object (Ps-1, Ps-2, ...) that is to be transported passes through a sorting system,
- wherein the sorting system has an image acquisition device (1) and an image pattern identifier (5),
- the image acquisition device (1) generates at least one image (Abb-1, Abb-2, ...) of the object (Ps-1, Ps-2, ...) that is to be transported,
- the image pattern identifier (5) automatically establishes, by evaluating the image (Abb-1, Abb-2, ...), whether an image pattern stored in the image pattern data store (4) is represented on the object, and if so, which,
- the sorting system then, if such an image pattern is represented on the object (Ps-1, Ps-2, ...), uses the image pattern to determine a destination to which said object is to be transported, and
- the sorting system initiates a transport of the object (Ps-1, Ps-2, ...) to said destination.

2. Method according to claim 1,
**characterised in that**
the sorting system
- also comprises the grouper (3) and
- is also used for the method steps of the training phase.

3. Method according to claim 1 or claim 2,
**characterised in that**
in the sorting phase the following steps are performed for each image pattern stored in the image pattern data store (4) :
- it is determined on which objects (Ps-1, Ps-2, ...) that are to be transported said image pattern is represented,
- a common destination is determined to which all objects (Ps-1, Ps-2, ...) having said image pattern are to be transported, and
- the sorting system initiates the transport of all objects (Ps-1, Ps-2, ...) having said image pattern to the determined destination.

4. Method according to claim 3,
**characterised in that**
for at least one image pattern, determining the destination comprises the following steps:
- one of the objects having said image pattern is selected,
- the destination is determined by evaluation of the at least one image of said selected object.

5. Method according to claim 3,
**characterised in that**
for at least one image pattern, determining the destination comprises the following steps:
an image pattern-destinations data store (6) is specified
in which are stored a plurality of reference image patterns and, in each case, destination information for each reference image pattern,
the image pattern is compared with reference image patterns in the image pattern-destinations data store (6),
a reference image pattern is selected as the result of the comparison, and
the destination information of the selected reference image pattern is determined and used as the common destination.

6. Method according to one of claims 1 to 5,
**characterised in that**
a plurality of image features is specified,
in the training phase, the grouper (3)
- determines, for each image of an object in the sample, which value each specified feature assumes in each case for said image,
- thereby calculates a feature value vector in each case for each image, and
- uses the feature value vectors for establishing which different image patterns are represented on the objects.

7. Method according to claim 6,
**characterised in that**
in the training phase, the grouper (3)
- combines into a group all images whose feature value vectors differ from one another by at most a predefined limit or a limit calculated in the training phase, and
- automatically decides that different image patterns are represented in two images belonging to two different groups.

8. Method according to claim 6 or claim 7,
**characterised in that**
the step of storing the image patterns determined in the training phase in the image pattern data store (4), comprises the step of storing a computer-available description of a range in the space of the possible feature value vectors, and
the step wherein the image pattern identifier (5) automatically establishes in the sorting phase whether an image pattern, and if so, which, is represented on an image
comprises the steps wherein the image pattern identifier (5)
- calculates a feature value vector for the image and
- compares said feature value vector with the feature value vector descriptions stored in the image pattern data store (4).

9. Device for transporting objects to destinations,
wherein the device comprises
- a classification device,
- a sorting system and
- an image pattern data store (4),
the classification device has an image acquisition device (1) and a grouper (3),
the sorting system has an image acquisition device (1) and an image pattern identifier (5),
the device is embodied for performing the following steps in a training phase:
- a sample containing objects (Ps-a, Ps-b,...) that are to be transported passes through the classification device,
- the image acquisition device (1) generates at least one image (Abb-a, Abb-b, ...) of each object (Ps-a, Ps-b,...) in the sample in each case,
- the grouper (3) automatically establishes, by applying a clustering method to the images (Abb-a, Abb-b, ...), which different image patterns are represented on at least one object (Ps-a, Ps-b,...) of the sample in each case, and
- the device stores the image patterns determined in said manner in an image pattern data store (4), and
the device is furthermore embodied for performing the following steps for each object (Ps-1, Ps-2, ...) that is to be transported in a sorting phase:
- the object (Ps-1, Ps-2, ...) that is to be transported passes through a sorting system,
- the image acquisition device (1) generates at least one image (Abb-1, Abb-2, ...) of the object (Ps-1, Ps-2, ...) that is to be transported,
- the image pattern identifier (5) automatically establishes, by evaluating the image (Abb-1, Abb-2, ...), whether an image pattern stored in the image pattern data store (4) is represented on the object, and if so, which,
- the sorting system then, if such an image pattern is represented on the object (Ps-1, Ps-2, ...), uses the image pattern to determine a destination to which said object is to be transported, and
- the sorting system initiates a transport of the object (Ps-1, Ps-2, ...) to said destination.

10. Device according to claim 9,
**characterised in that**
the sorting system
- also comprises the grouper (3) and
- is also embodied for performing the method steps of the training phase.

## Revendications

1. Procédé de transport d'objets à des points de destination, dans lequel on effectue les stades suivants dans une phase d'apprentissage
- on fait passer un échantillon témoin ayant des objets (Ps-a, Ps-b, ... ) à transporter dans un dispositif de classification,
- le dispositif de classification a un appareil ( 1 ) de prise de vue et un groupeur ( 3 ),
- l'appareil ( 1 ) de prise de vue produit de chaque objet ( Ps-a, Ps-b, ... ) de l'échantillon témoin respectivement au moins une reproduction ( Abb-a, Abb-b, ... ),
- le groupeur ( 3 ) constate automatiquement, par utilisation d'un procédé clustering sur les reproductions ( Abb-a, Abb-b, ... ), les motifs d'image différents qui sont représentés sur respectivement au moins un objet ( Ps-a, Ps-b, ... ) de l'échantillon témoin, et
- on mémorise les motifs d'image ainsi déterminés dans une mémoire ( 4 ) de données de motifs d'image,
et dans lequel, dans une phase de tri, on effectue, pour chaque objet ( Ps-a, Ps-b, ... ) à transporter, les stades dans lesquels
- on fait passer l'objet ( Ps-a, Ps-b, ... ) à transporter dans une installation de tri,
- l'installation de tri a un appareil ( 1 ) de prise de vue et un détecteur ( 5 ) de motifs d'image,
- l'appareil ( 1 ) de prise de vue produit de l'objet ( Ps-a, Ps-b, ... ) à transporter au moins une reproduction ( Abb-a, Abb-b, ... ),
- le détecteur ( 5 ) de motifs d'image constate automatiquement en exploitant la reproduction ( Abb-a, Abb-b, ... ) s'il est représenté sur l'objet un motif d'image mémorisé dans la mémoire ( 4 ) de données de motifs d'image et, si oui, lequel
- l'installation de tri détermine, s'il est représenté sur l'objet ( Ps-a, Ps-b, ... ) à transporter un motif d'image de ce genre, en utilisant le motif d'image, un point de destination où cet objet doit être transporté, et
- l'installation de tri déclenche un transport de l'objet ( Ps-a, Ps-b, ... ) à ce point de destination.

2. Procédé suivant la revendication 1,
**caractérisé en ce que**
l'installation de tri
- comprend aussi le groupeur ( 3 ) et
- est utilisée aussi pour les stades du procédé de la phase d'apprentissage.

3. Procédé suivant la revendication 1 ou la revendication 2,
**caractérisé en ce que**
dans la phase de tri, on effectue, pour chaque modèle d'image mémorisé dans la mémoire ( 4 ) de données de motifs d'image, les stades dans lesquels
- on détermine sur lesquels des objets ( Ps-a, Ps-b, ... ) à transporter ce motif d'image est représenté,
- on détermine un point de destination commun où tous les objets ( Ps-a, Ps-b, ... ) ayant ce motif d'image doivent être transportés, et
- l'installation de tri déclenche le transport de tous les objets ( Ps-a, Ps-b, ... ) ayant ce motif d'image au point de destination déterminé.

4. Procédé suivant la revendication 3,
**caractérisé en ce que**
pour au moins un motif d'image, la détermination du point de destination comprend les stades dans lesquels
- on choisit l'un des objets ayant ce motif d'image,
- en exploitant la au moins une reproduction de cet objet choisi, on détermine le point de destination.

5. Procédé suivant la revendication 3,
**caractérisé en ce que**
pour au moins un motif d'image, la détermination du point de destination comprend les stades, dans lesquels on se donne une mémoire ( 6 ) de données de point de destination motifs d'image,
dans lequel sont mémorisés plusieurs motifs d'image de référence et, pour chaque motif d'image de référence respectivement, une information de point de destination, on compare le motif d'image à des motifs d'image de référence de la mémoire ( 6 ) de données de point de destination motifs d'image,
comme résultat de la comparaison, on choisit un motif d'image de référence et
on détermine l'information de point de destination du motif d'image de référence choisi et on l'utilise comme point de destination commun.

6. Procédé suivant l'une des revendications 1 à 5,
**caractérisé en ce que**
on se donne plusieurs caractéristiques de reproduction, le groupeur ( 3 ) dans la phase d'apprentissage
- détermine, pour chaque reproduction d'un objet de l'échantillon témoin, la valeur prise par chaque caractéristique prescrite pour cette reproduction,
- calcule ainsi pour chaque reproduction respectivement un vecteur de valeur de caractéristique,
- utilise les vecteurs de valeur de caractéristique pour constater les motifs d'image qui différents sont représentés sur les objets.

7. Procédé suivant la revendication 6,
**caractérisé en ce que**
le groupeur ( 3 ) dans la phase d'apprentissage
- rassemble en un groupe toutes les reproductions dans les vecteurs de valeur de caractéristique diffèrents les uns des autres au plus d'une limite prescrite ou calculée dans la phase d'apprentissage et
- décide automatiquement que, dans deux reproductions qui appartiennent à deux groupes différents, des motifs d'image différents sont représentés.

8. Procédé suivant la revendication 6 ou la revendication 7,
**caractérisé en ce que**
le stade dans lequel les motifs d'image déterminés dans la phase d'apprentissage sont mémorisés dans la mémoire ( 4 ) de données de motifs d'image,
comprend le stade de mémorisation d'une description disponible par calcul d'une région dans l'espace des vecteurs de valeur de caractéristique possible, et
le stade dans lequel le détecteur ( 5 ) de motifs d'image constate automatiquement dans la phase de tri si un motif d'image est représenté sur une reproduction et, si oui, lequel,
comprend le stade suivant lequel le détecteur ( 5 ) de motifs d'image
- calcule un vecteur de valeur de caractéristique pour la reproduction et
- compare le vecteur de valeur de caractéristique aux descriptions de vecteur de valeur de caractéristique mémorisées dans la mémoire de données de motifs d'image.

9. Dispositif de transport d'objets à des points de destination,
dans lequel le dispositif comprend
- un dispositif de classification,
- une installation de tri et
- une mémoire ( 4 ) de données de motifs d'image,
le dispositif de classification a un appareil ( 1 ) de prise de vue et un groupeur ( 3 ),
l'installation de tri a un appareil ( 1 ) de prise de vue et un détecteur ( 5 ) de motifs d'image,
le dispositif est conformé de manière à effectuer dans une phase d'apprentissage les stades suivants lesquels
- on fait passer un échantillon témoin ayant des objets ( Ps-a, Ps-b, ... ) à transporter dans un dispositif de classification,
- l'appareil ( 1 ) de prise de vue produit de chaque objet ( Ps-a, Ps-b, ... ) de l'échantillon témoin respectivement au moins une reproduction ( Abb-a, Abb-b, ... ),
- le groupeur ( 3 ) constate automatiquement par utilisation d'un procédé clustering sur les reproductions ( Abb-a, Abb-b, ... ) les motifs d'image différents qui sont représentés sur respectivement au moins un objet ( Ps-a, Ps-b, ... ) de l'échantillon témoin, et
- le dispositif mémorise les motifs d'image ainsi déterminés dans une mémoire ( 4 ) de données de motifs d'image, et
le dispositif est conformé, en outre, pour effectuer, dans une phase de tri pour chaque objet ( Ps-a, Ps-b, ... ) à transporter, les stades suivant lesquels
- on fait passer l'objet ( Ps-a, Ps-b, ... ) à transporter dans une installation de tri,
- l'appareil ( 1 ) de prise de vue produit de l'objet ( Ps-a, Ps-b, ... ) à transporter au moins une reproduction ( Abb-a, Abb-b, ... ),
- le détecteur ( 5 ) de motifs d'image constate automatiquement en exploitant la reproduction ( Abb-a, Abb-b, ... ) s'il est représenté sur l'objet un motif d'image mémorisé dans la mémoire ( 4 ) de données de motifs d'image et, si oui, lequel
- l'installation de tri détermine, s'il est représenté sur l'objet ( Ps-a, Ps-b, ... ) à transporter un motif d'image de ce genre, en utilisant le motif d'image, un point de destination où cet objet doit être transporté, et
- l'installation de tri déclenche un transport de l'objet ( Ps-a, Ps-b, ... ) à ce point de destination.

10. Dispositif suivant la revendication 9,
**caractérisé en ce que**
l'installation de tri
- comprend aussi un groupeur ( 3 ) et
- est conformée aussi pour l'exécution des stades du procédé de la phase d'apprentissage.
